# EUROPÄISCHE PATENTSCHRIFT

(11) **EP 0 968 913 B1**
(45) Veröffentlichungstag und Bekanntmachung des Hinweises auf die Patenterteilung: **02.11.2005**
(21) Anmeldenummer: 99111437.2
(22) Anmeldetag: 11.06.1999
(51) Int. Cl.: B63B 59/04

(54) **Elektrodenanordnung an einem Schiff zur Vermeidung biologischen Bewuchses des Unterwasserschiffs**
Electrode arrangement on a ship for avoiding biological growth on her submerged parts
Arrangement d'électrodes sur un bateau pour éviter la croissance de biomasse sur ses parties immergées

(30) Priorität: 29.06.1998 DE 19828961
(43) Veröffentlichungstag der Anmeldung: 05.01.2000
(73) Patentinhaber: Becker, Josef, 83734 Hausham (DE)
(72) Erfinder: Becker, Josef, 83734 Hausham (DE)
(74) Vertreter: Jung HML

(56) Entgegenhaltungen:
- FR-A- 2 638 704
- JP-A- 61 136 689
- US-A- 3 497 434
- US-A- 3 625 852
- US-A- 5 643 424

## Beschreibung

Die Erfindung bezieht sich auf ein Unterwasserschiff mit einer Elektrodenanordnung an dem Unterwasserschiff zur Vermeidung eines biologischen Bewuchses des Unterwasserschiffs, insbesondere in Meerwasser. Es bestehen vielfache Ansätze, zur Vermeidung eines biologischen Bewuchses eines Unterwasserschiffs dessen dem Wasser zugewandte Oberfläche in einer bestimmten Weise zu gestalten und dabei auch Elektroden einzusetzen. Bei bekannten derartigen Anordnungen wird teilweise erheblicher Aufwand betrieben. Auch hat man versucht, für den Bewuchs schädliche Ionen zu produzieren oder teilweise recht komplizierte elektrische Wechselfelder gegen den biologischen Bewuchs einzusetzen. Bei nichtleitenden Unterwasserschiffen hat man entweder eine leitfähige Oberflächenbeschichtung vorgesehen oder einen oft auch für den Menschen oder für Tiere schädlichen antibiologischen Deckanstrich. Schließlich hat man bei Verwendung von Elektroden oder unmittelbaren Einfluß nehmenden Stromquellen relativ hohe Spannungen oder relativ hohe Ströme in Kauf genommen, was für Mensch und Tier eine Gefährdung darstellen kann (vgl. z.B. JP 61136689, US 5 643 424, US 3 497 434 und FR 2 638 704).

Speziell die JP 6 113 66 89 beschreibt dabei ein elektrisch leitfähiges Unterwasserschiff, an dem Elektroden unter Zwischenschaltung von elektrisch isolierenden Zwischenstreifen angebracht sind. Eine knapp unterhalb des Wasserpasses angeordnete Elektrode ist dabei eine Opferanode, die Kupferionen in das Umgebungswasser des Unterwasserschiffs abscheidet, so daß das Elektrolyt einer zwischen der oben angeordneten Opferanode und einer unten am Unterwasserschiff gelegenen Kathode gebildete Schwachstromzelle außer von dem Umgebungswasser des Unterwasserschiffs wesentlich von den von der Opferanode abgeschiedenen, als giftig zu bewertenden Kupferionen (vgl. US 5 643 424, Sp. 1, Z. 43 - 53) gebildet ist. Diese sollen sich nach Art einer Galvanisierung an der Außenfläche des zwischen den beiden Elektroden gelegenen elektrisch leitfähigen Unterwasserschiffs unter Bildung einer bioziden Kupferbeschichtung niederschlagen.

Die Erfindung befaßt sich speziell mit der Vermeidung eines biologischen Bewuchses eines nichtleitenden Unterwasserschiffes, beispielsweise eines solchen aus Holz oder einem Kunststoff, wie beispielsweise mit Verstärkung durch Glasfaser oder Kohlenstoffaser.

Der Erfindung liegt speziell die Aufgabe zugrunde, mit besonders einfachen sowie für Mensch und Tier unschädlichen Mitteln das nichtleitende Unterwasserschiff dauerhaft von biologischem Bewuchs freizuhalten.

Diese Aufgabe wird durch die Merkmale von Anspruch 1 gelöst. Im Oberbegriff von Anspruch 1 geht die Erfindung dabei von der US-A-3625852 aus.

Bei dem Unterwasserschiff gemäß der US-A-3625852 ist die Elektrodenanordnung im Bereich eines Kieles des Unterwasserschiffes angebracht. Eine Elektrode ist dabei in dem am tiefsten im Wasser eintauchenden Bereich des Kiels und die andere Elektrode noch im Kielbereich darüber angeordnet und bildet mit dem Umgebungswasser eine elektrolytische Zelle, die von einem an Land befindlichen Ortsnetz mit Gleichstrom gespeist werden kann. Bei ruhendem Schiff sollen oberhalb der elektrolytischen Zelle gelegene Bereiche des Unterwasserschiffes durch im Umgebungswasser von der elektrolytischen Zelle aus aufsteigende toxische Blasen von biologischem Bewuchs freigehalten bzw. befreit werden. Es wird dabei von der Annahme ausgegangen, daß bei fahrendem Schiff ein biologischer Bewuchs des Unterwasserschiffes nicht stattfindet. Ein Betrieb einer solchen elektrolytischen Zelle ist daher bei fahrendem Schiff nicht vorgesehen.

Die Erfindung ist zunächst dadurch ausgezeichnet, daß praktisch die dem Wasser zugewandte Oberfläche des elektrisch nichtleitenden Unterwasserschiffes vom Wasserspiegel an bis zum tiefsten Punkt des Schiffrumpfes als flächenhafte Elektrolytzelle oder eine in Umfangsrichtung des Schiffes aufeinander folgende Hintereinanderanordnung derartiger flächenhafter Elektrolytzellen gestaltet wird, bei der bzw. denen das Umgebungswasser des Unterwasserschiffes das Elektrolyt bildet.

Es hat sich gezeigt, daß man mit relativ kleinen Betriebsspannungen und relativ kleinen Stromdichten, die biologisch unschädlich sind, dauerhaft, also gerade auch während des Schiffes in Fahrt, einen Bewuchs des Unterwasserschiffes vermeiden kann.

Der Aufwand ist dabei relativ klein, weil lediglich zwei sich jeweils um das Unterwasserschiff herum erstreckende Elektroden, oder eine Folge derartiger Elektroden, zusammen mit einer bordeigenen Schwachstromversorgung benötigt werden. Gerade dann, wenn Meerwasser als Elektrolyt verwendet wird, ist der Spannungs- und Strombedarf (vorzugsweise gemäß Anspruch 7 höchstens 50 mA) wegen der hohen Ionenkonzentration in der elektrolytischen Zelle äußerst gering und reicht doch aus, einen biologischen Bewuchs des Unterwasserschiffes bereits in der Phase seiner möglichen Entstehung zu hindern.

Die Erfindung schließt nicht aus, nur an Teilbereichen des Unterwasserschiffes eingesetzt zu werden. Vorzugsweise wird die Elektrodenanordnung jedoch wie bei der JP 61136689 im Sinne von Anspruch 2 rings um das Schiff eingesetzt.

Die der Erfindung zugrunde liegende Erfahrung hat ergeben, daß ein Bewuchs des Unterwasserschiffes insbesondere durch Schaffung einer alkalischen Umgebung gehindert werden kann. Deswegen wird vorzugsweise wie im Anspruch 3 di Elektrodenpolung so vorgenommen, daß die positive Elektrode jeweils oben und die negative Elektrode jeweils unten angeordnet ist, wobei im Bereich der negativen Elektrode in besonders kritischen unteren Bereichen die alkalische Umgebung des Unterwasserschiffes erzeugt wird.

Jedenfalls kommt die Erfindung mit dem Umgebungswasser des Unterwasserschiffs als alleinigem Elektrolyt aus, ohne das Umgebungswasser durch als giftig zu bewertende weitere Ionen, wie die toxischen Blasen im Falle der US-A-3625852 oder die Kupferionen im Falle der JP 61136689, anreichern und ohne eine Niederschlagsschicht auf dem Unterwasserschiff aufbauen zu müssen.

Ferner kann man in den unteren Bereichen des Unterwasserschiffs die Wirksamkeit der elktrolytischen zelle gegen Bewuchs noch dadurch relativ verstärken, indem man die unten liegende Elektrode in ihrer Längserstreckung wesentlich kürzer als die oben liegende Elektrode gestaltet. Das führt zu einer größeren Stromdichte im Bereich der unten liegenden Elektrode, wo auch die höchste Stromdichte benötigt wird. Man kommt daher mit minimalen elektrolytischen Strömen in der elektrolytischen Zelle aus. Dies erhält man besonders dann, wenn die jeweilige untere Elektrode an einem Kiel des Unterwasserschiffes angeordnet ist und dieser Kiel jedenfalls an seinem unteren Ende eine wesentlich geringere Längserstrekkung und im allgemeinen auch eine wesentlich geringere Breite als das sonstige weiter oben liegende Unterwasserschiff hat (vgl. insbesondere Ansprüche 8 und 9). Im Falle der JP 61136689 ist die am Kiel des Unterwasserschiffs angeordnete negative Elektrode nur geringfügig kürzer als die Opferanode.

Die Elektroden können in jeder bekannten Weise gestaltet sein. Im Hinblick auf ihre Dauerbetriebsfähigkeit bevorzugt ist ihre Ausbildung aus Legierungen auf Eisenbasis, beispielsweise V2A-Stahl oder noch besser V4A-Stahl und ihre Verwendung als direkt auf das Unterwasserschiff aufgebrachte Metallfolien (Ansprüche 4 und 5).

Bevorzugt werden die elektrolytischen Schwachstromzellen im Dauerbetrieb mit Gleichstrom betrieben (vgl. wiederum JP 61136689), so daß während des ganzen Betriebs des Schiffes ein Bewuchs des Unterwasserschiffs vermieden wird. Dabei kann man im Grenzfall diesen Dauerbetrieb auf die ganze Zeit ausdehnen, in der das Schiff im Wasser liegt und sich nicht gerade in einer Trockenwerft befindet. Man kann aber auch den Betrieb der einzigen sich rings um das Schiff befindlichen Elektrolytzelle oder einer Reihe von derartigen rings um das Schiff angeordneten Elektrolytzellen intervallweise machen und den Gleichstrom vorübergehend ausstellen, wenn etwa die Stromquelle für andere Zwecke benötigt wird oder die Umstände so sind, daß das Entstehen von Bewuchs sehr langsam erfolgt und durch intervallweisen Betrieb der erfindungsgemäßen Elektrodenanordnung hinreichend bekämpft werden kann. Ebenso könnte man daran denken, den Gleichstrom regelmäßig oder unregelmäßig kontinuierlich zu pulsen.

Als Stromquellen kommen übliche Trockenbatterien oder Akkus in Frage, zu deren jeweiliger Neuaufladung oder auch Daueraufladung die Bordbatterie und/oder eine Solarzelle oder eine Anordnung mehrerer Solarzellen dienen oder mindestens mit herangezogen werden können, wenn nicht etwa Landstrom zur Verfügung steht, der dann entsprechend in Schwachstrom zu untersetzen ist. Es zeigt sich, daß ohne großen Aufwand selbst bei einer kleineren Segelyacht durch eine relativ kleine Solarzelle der erforderliche Betriebsstrom der erfindungsgemäßen Elektrodenanordnung tags erzeugt und sonst in einem Akku oder einer Trockenbatterie für die Nacht gespeichert werden kann.

Die Erfindung wird im folgenden anhand einer schematischen Zeichnung an einem Ausführungsbeispiel noch näher erläutert.

Die einzige Figur zeigt schematisch eine Seitenansicht einer Segelyacht mit dem unteren Bereich der Aufbauten des Bootsrumpfes.

Die Figur betrifft eine Segelyacht aus GFK.

Das Oberschiff 2 ist vom Unterschiff 4 durch den Wasserpaß 6 abgeteilt, welcher die Eintauchtiefe der Segelyacht in das Wasser begrenzt.

Zu dem Unterschiff 4 gehört ein Kiel 8, der sich mitschiffs nur über eine kleine Länge des oben liegenden Bereichs des Unterschiffs 4 erstreckt. Im konkreten Fall ist am unteren Ende des Kiels die Länge im Bereich zwischen einem Drittel und einem Fünftel der Länge des oberen Bereichs des Unterschiffs. Knapp unterhalb des Wasserpasses 6 erstreckt sich rings um den oberen langgestreckten Bereich des Unterschiffs 4 eine ringsum geschlossene positive Elektrode 10. Rings um das unterste Ende des Kieles 8 erstreckt sich eine negative Elektrode 12. Beide Elektroden 10 und 12 bestehen aus auf das Unterschiff aufgeklebter Metallfolie, hier eine Legierung auf Eisenbasis.

Die Länge der negativen Elektrode 12 ist nicht nur dadurch gegenüber der Länge der positiven Elektrode herabgesetzt, daß sie sich nur über einen Teil der Länge des Unterschiffs 4 erstreckt, sondern auch dadurch, daß der untere Bereich des Kiels 8, an dessen unterem Ende die negative Elektrode 12 angeordnet ist, auch in Breitenrichtung viel schmaler ist als die Breite des Bereichs des Unterschiffs 4, an dem die positive Elektrode 10 angeordnet ist.

Die beiden Elektroden 10 und 12 liegen zusammen mit dem das Unterschiff 4 unterhalb des Wasserpasses 6 umgebenden Wasser, hier Meerwasser, eine praktisch die ganze Oberfläche des Unterschiffs einnehmende einzige Elektrolytzelle, deren Elektrolyt das umgebende Meerwasser selbst ist. Für den Betrieb dieser Elektrolytzelle benötigt man lediglich eine gleichstrommäßige Stromversorgung in Schwachstromtechnik.

Im Rahmen der Erfindung wird unter biologischem Bewuchs des Unterwasserschiffs alles das verstanden, was sich während des in das Wasser eingetauchten Zustandes des Unterwasserschiffs an diesem ablagert. Dazu gehören außer pflanzlichen Ablagerungen oder Teilen von abgelagerten Pflanzen auch sich ausbildende Ansätze anderer biologischer Herkunft, insbesondere tierischer Herkunft, wie von Muscheln, Krebsen o. dgl. Die erfindungsgemäße Reinhaltung des Unterschiffs von derartigen Ablagerungen kann dabei noch mit wirksam sein, auch anorganische Ablagerungen mit zu entfernen, die sich in den biologischen Bewuchs der angesprochenen Art mit einlagern.

Der Wasserpaß 6 ist bei höherwertigen Schiffen am Bootsrumpf dargestellt und kann bei anderen Schiffen durch die Lage des Wasserspiegels beschrieben werden. In beiden Fällen könnte man auch von der Wasserlinie sprechen.

## Patentansprüche

1. Unterwasserschiff mit einer Elektrodenanordnung an dem Unterwasserschiff (4) zur Vermeidung eines biologischen Bewuchses des Unterwasserschiffs (4), insbesondere in Meerwasser, wobei an der dem Wasser zugewandten Oberfläche des Unterwasserschiffs (4) mindestens eine gleichstromgespeiste elektrolytische Zelle ausgebildet ist, bei der Umgebungswasser des Unterwasserschiffs (4) als das Elektrolyt vorgesehen ist und eine als negative Elektrode schaltbare erste Elektrodenart (12) sich längs des am tiefsten ins Wasser eintauchenden Bereichs des Unterwasserschiffs (4) erstreckt und eine als positive Elektrode schaltbare zweite Elektrodenart (10) sich oberhalb der ersten Elektrodenart (12) längs des Unterwasserschiffes (4) erstreckt,
**dadurch gekennzeichnet,**
**daß** das Unterwasserschiff (4) elektrisch nicht leitend ausgebildet ist,
**daß** die zweite Elektrodenart (10) knapp unterhalb des Wasserpasses (6) bzw. des Wasserspiegels angeordnet ist,
**daß** die gleichstromgespeiste elektrolytische Zelle eine Schwachstromzelle mit einer Stromquelle von nicht mehr als 24 Volt Nennspannung ist, und
**daß** diese Stromquelle an Bord des Schiffes angeordnet und zur Vermeidung des Entstehens von Bewuchs während des ganzen Betriebes des Schiffes fortwährend zum Betrieb der Schwachstromzelle schaltbar ist.

2. Unterwasserschiff nach Anspruch 1, **dadurch gekennzeichnet, daß** die positive Elektrode (10) und/oder die negative Elektrode (12) sich jeweils rings um das Unterwasserschiff (4) erstreckt bzw. erstrecken.

3. Unterwasserschiff nach Anspruch 1 oder 2, **dadurch gekennzeichnet, daß** die knapp unterhalb des Wasserpasses (6) bzw. des Wasserspiegels angeordnete Elektrode eine positive Elektrode (10) ist

4. Unterwasserschiff nach einem der Ansprüche 1 bis 3, **dadurch gekennzeichnet, daß** die positive Elektrode (10) und/oder die negative Elektrode (8) an einer Legierung auf Eisenbasis, vorzugsweise V2R-Stahl oder V4A-Stahl besteht bzw. bestehen.

5. Unterwasserschiff nach einem der Ansprüche 1 bis 3, **dadurch gekennzeichnet, daß** die positive Elektrode (10) und/oder die negative Elektrode (12) von einer auf das Unterwasserschiff (4) aufgebrachten Metallfolie, gebildet ist.

6. Unterwasserschiff nach einem der Ansprüche 1 bis 5, **dadurch gekennzeichnet, daß** die elektrolytische Schwachstromzelle von einer Stromquelle mit nicht mehr als 24 Volt, vorzugsweise 12 Volt, Nennspannung gespeist ist.

7. Unterwasserschiff nach einem der Ansprüche 1 bis 6, **dadurch gekennzeichnet, daß** die Stromstärke in der jeweiligen elektrolytischen Schwachstromzelle auf höchstens 50 mA beschränkt ist.

8. Unterwasserschiff nach einem der Ansprüche 1 bis 7, **dadurch gekennzeichnet, daß** die sich längs des am tiefsten ins Wasser eintauchenden Bereichs des Unterwasserschiffs (4) erstreckende Elektrode am unteren Ende eines Schiffskiels (8) angeordnet ist.

9. Unterwasserschiff nach einem der Ansprüche 1 bis 8, **dadurch gekennzeichnet, daß** in der jeweiligen elektrolytischen Schwachstromzelle die sich längs des Unterwasserschiffs (4) knapp unterhalb des Wasserpasses (6) bzw. des Wasserspiegels erstreckende Elektrode eine wesentlich größere Längenerstreckung in Umfangsrichtung des Unterwasserschiffs (4) als die sich längs des am tiefsten ins Wasser eintauchenden Bereichs des Unterwasserschiffs (4) erstreckende Elektrode hat.

10. Unterwasserschiff nach einem der Ansprüche 1 bis 9, **dadurch gekennzeichnet, daß** die elektrolytische Schwachstromzelle mit einem Dauergleichstrom betrieben ist.

11. Unterwasserschiff nach einem der Ansprüche 1 bis 9, **dadurch gekennzeichnet, daß** die elektrolytische Schwachstromzelle mit einem gepulsten Gleichstrom betrieben ist.

12. Unterwasserschiff nach einem der Ansprüche 1 bis 11, **gekennzeichnet durch** eine Trockenbatterie oder einen Akku als Stromquelle.

13. Unterwasserschiff nach Anspruch 12, **dadurch gekennzeichnet, daß** zur Aufladung des Akkus oder der Trockenbatterie die Bordbatterie und/oder eine Solarzelle vorgesehen ist bzw. sind.

## Claims

1. A submerged part of a vessel with an electrode arrangement on the submerged part of the vessel (4) for preventing biological incrustation of the submerged part of the vessel (4), in particular in sea water, wherein provided at the surface of the submerged part of the vessel (1), which is towards the water, is at least one direct current-supplied electrolytic cell in respect of which water surrounding the submerged part of the vessel (4) is provided as the electrolyte and a first electrode type (12) which is switchable as a negative electrode extends along the region of the submerged part of the vessel (4), which is immersed deepest into the water, and a second electrode type (10) which is switchable as a positive electrode extends above the first electrode type (12) along the submerged part of the vessel (4),
**characterised in that**
the submerged part of the vessel (4) is electrically non-conductive,
the second electrode type (10) is arranged just below the waterline (6) or the water level,
the direct current-supplied electrolytic cell is a weak-current cell with a current source of not more than 24 volts rated voltage, and
said current source is arranged on board the vessel and is continuously switchable for operation of the weak-current cell to avoid the occurrence of incrustation throughout the entire operation of the vessel.

2. A submerged part of a vessel according to claim 1 **characterised in that** the positive electrode (10) and/or the negative electrode (12) respectively extends or extend around the submerged part of the vessel (4).

3. A submerged part of a vessel according to claim 1 or claim 2 **characterised in that** the electrode arranged just below the waterline (6) or the water level is a positive electrode (10).

4. A submerged part of a vessel according to one of claims 1 to 3 **characterised in that** the positive electrode (10) and/or the negative electrode (8) comprises or comprise an iron-based alloy, preferably V2R steel or V4A steel.

5. A submerged part of a vessel according to one of claims 1 to 3 **characterised in that** the positive electrode (10) and/or the negative electrode (12) is formed by a metal film applied to the submerged part of the vessel (4).

6. A submerged part of a vessel according to one of claims 1 to 5 **characterised in that** the electrolytic weak-current cell is supplied by a current source at not more than 24 volts, preferably 12 volts.

7. A submerged part of a vessel according to one of claims 1 to 6 **characterised in that** the current strength in the respective electrolytic weak-current cell is limited to at most 50 mA.

8. A submerged part of a vessel according to one of claims 1 to 7 **characterised in that** the electrode extending along the region of the submerged part of the vessel (4), which is immersed deepest into the water, is arranged at the lower end of a vessel keel (8).

9. A submerged part of a vessel according to one of claims 1 to 8 **characterised in that** in the respective electrolytic weak-current cell the electrode which extends along the submerged part of the vessel (4) just below the waterline (6) or the water level is of a substantially greater longitudinal extent in the peripheral direction of the submerged part of the vessel (4) than the electrode which extends along the region of the submerged part of the vessel (4), which is immersed deepest into the water.

10. A submerged part of a vessel according to one of claims 1 to 9 **characterised in that** the electrolytic weak-current cell is operated with a continuous direct current.

11. A submerged part of a vessel according to one of claims 1 to 9 **characterised in that** the electrolytic weak-current cell is operated with a pulsed direct current.

12. A submerged part of a vessel according to one of claims 1 to 11 **characterised by** a dry battery or an accumulator as the current source.

13. A submerged part of a vessel according to claim 12 **characterised in that** the on-board battery and/or a solar cell is or are provided for charging the accumulator or the dry battery.

## Revendications

1. Parties immergées, munies d'un agencement d'électrodes sur la partie immergée (4), pour éviter une croissance biologique sur les parties immergées de la partie immergée (4), en particulier dans l'eau de mer, sachant que, sur la surface, tournée vers l'eau, des parties immergées (4) est formée au moins une cellule électrolytique alimentée par un courant continu, pour laquelle l'eau environnante de la partie immergée (4) est prévue en tant qu'électrolyte et un premier type d'électrode (12), susceptible d'être branchée en tant qu'électrode négative, s'étend le long de la zone, la plus profondément immergée dans l'eau, des parties immergées (4),
**caractérisées en ce que**
les parties immergées (4) ne sont pas conductrices de l'électricité,
**en ce que** le deuxième type d'électrode (10) est disposé juste au-dessous de l'exposant de charge (6) ou du niveau d'eau,
**en ce que** la cellule électrolytique, alimentée par un courant continu, est une cellule à courant faible, comprenant une source électrique d'une tension nominale non supérieure à 24 Volts,
**en ce que** cette source électrique est disposée à bord du bateau et, pour éviter l'apparition de croissance pendant la totalité du fonctionnement du bateau, de façon continue, elle peut être commutée pour assurer le fonctionnement de la cellule à courant faible.

2. Parties immergées selon la revendication 1, **caractérisées en ce que** l'électrode positive (10) et/ou l'électrode négative (12) s'étend ou s'étendent chacune autour des parties immergées (4).

3. Parties immergées selon la revendication 1 ou 2, **caractérisées en ce que** l'électrode, disposée juste au-dessous de l'exposant de charge (6) ou du niveau d'eau, est une électrode positive (10).

4. Parties immergées selon l'une des revendications 1 à 3, **caractérisées en ce que** l'électrode positive (10) et/ou l'électrode négative (8) est ou sont formée(s) d'un alliage à base de fer, de préférence un acier V2R ou un acier V4A.

5. Parties immergées selon l'une des revendications 1 à 3, **caractérisées en ce que** l'électrode positive (10) et/ou l'électrode négative (12) est/sont formée(s) par une feuille métallique appliquée sur les parties immergées (4).

6. Parties immergées selon l'une des revendications 1 à 5, **caractérisées en ce que** la cellule à courant faible électrolytique est alimentée par une source d'énergie d'une tension nominale non supérieure à 24 Volts, de préférence de 12 Volts.

7. Parties immergées selon l'une des revendications 1 à 6, **caractérisées en ce que** l'intensité du courant passant dans la cellule à courant faible électrolytique est limitée à une valeur maximale de 50 mA.

8. Parties immergées selon l'une des revendications 1 à 7, **caractérisées en ce que** l'électrode, s'étendant le long de la zone, pénétrant le plus profondément dans l'eau, des parties immergées (4) est disposée à l'extrémité inférieure d'une quille de bateau (8).

9. Parties immergées selon l'une des revendications 1 à 8, **caractérisées en ce que**, dans la cellule à courant faible électrolytique respective, l'électrode s'étendant le long des parties immergées (4), juste au-dessous de l'exposant de charge (6) ou du niveau d'eau, présente une étendue longitudinale notablement plus grande en direction périphérique des parties immergées (4) que l'électrode s'étendant le long de la zone, plongeant le plus profondément dans l'eau, des parties immergées (4).

10. Parties immergées selon l'une des revendications 1 à 9, **caractérisées en ce que** la cellule à courant faible électrolytique est exploitée avec un courant continu permanent.

11. Parties immergées selon l'une des revendications 1 à 9, **caractérisées en ce que** la cellule à courant faible électrolytique est exploitée avec un courant continu pulsé.

12. Parties immergées selon l'une des revendications 1 à 11, **caractérisées par** une batterie sèche ou un accumulateur servant de source d'énergie.

13. Parties immergées selon la revendication 12, **caractérisées en ce que** la batterie de bord et/ou une pile solaire est ou sont prévue(s) pour charger l'accumulateur ou la batterie sèche.
